# EUROPÄISCHE PATENTSCHRIFT

(11) **EP 1 503 638 B1**
(45) Veröffentlichungstag und Bekanntmachung des Hinweises auf die Patenterteilung: **23.11.2005**
(21) Anmeldenummer: 03729984.9
(22) Anmeldetag: 06.05.2003
(51) Int. Cl.: A44C 13/00, A44C 17/02

(54) **BEFESTIGUNGSSYSTEM ZUR BEFESTIGUNG EINES SCHMUCKELEMENTS AN EINEM SCHMUCKSTÜCK SOWIE SCHMUCKSTÜCK**
FIXING SYSTEM FOR FIXING A JEWELLERY ELEMENT TO A PIECE OF JEWELLERY AND PIECE OF JEWELLERY
SYSTEME DE FIXATION D'UN ELEMENT DE BIJOUTERIE SUR UN BIJOU ET BIJOU CORRESPONDANT

(30) Priorität: 14.05.2002 DE 20207565 U; 04.07.2002 DE 20210344 U
(43) Veröffentlichungstag der Anmeldung: 09.02.2005
(73) Patentinhaber: Ehinger-Schwarz GmbH & Co. KG, 89073 Ulm (DE)
(72) Erfinder: SCHWARZ, Wolf-Peter, 89073 ULM (DE)
(74) Vertreter: Körber, Martin Hans
(86) Internationale Anmeldenummer: PCT/EP2003/004749
(87) Internationale Veröffentlichungsnummer: WO 2003/094649

(56) Entgegenhaltungen:
- WO-A-95/19116
- DE-A- 3 416 088
- FR-A- 2 764 784

## Beschreibung

Die vorliegende Erfindung betrifft ein Befestigungssystem zur Befestigung eines Schmuckelements an einem Schmuckstück nach dem Oberbegriff des Anspruches 1.

Das Befestigungssystem weist eine an dem Schmuckstück ausgebildete Fassung mit einem Trägerteil und einer Befestigungseinrichtung, sowie ein mittels der Befestigungseinrichtung lösbar an dem Trägerteil der Fassung befestigbares Schmuckelement auf. Weiter weist das Trägerteil eine Öffnung auf, die geeignet ist, das Schmuckelement zumindest teilweise aufzunehmen.

Die vorliegende Erfindung betrifft ferner ein Schmuckstück nach dem Oberbegriff des Anspruches 14.

Das Schmuckstück weist ein Trägerteil, eine Befestigungseinrichtung sowie ein mittels der Befestigungseinrichtung lösbar an dem Trägerteil befestigtes Schmuckelement auf. Weiter weist das Trägerteil eine Öffnung auf, die geeignet ist, das Schmuckelement zumindest teilweise aufzunehmen.

Aufgrund ihrer hohen Variabilität und guten Anpassbarkeit an verschiedene Gelegenheiten erfreuen sich Schmuckstücke mit auswechselbaren Schmuckelementen zunehmender Beliebtheit.

FR-A-2 764 784 offenbart ein Schmuckstück mit einem ringförmigen Element und einem daran befestigbaren Schmuckelement, bei welchem das ringförmige Element eine Nut aufweist, welche der Krümmung des ringförmigen Elements entsprechend gekrümmt ist. In der Nut ist eine Blattfeder vorgesehen. Die Blattfeder weist eine Wulst auf, mit der sie einen in die gekrümmte Nut eingeschobenen Steg des Schmuckelements an einer Bewegung innerhalb der Nut behindern kann. Über den Steg und die Blattfeder wird das Schmuckelement an dem ringförmigen Element gehalten.

Beispielsweise aus der DE 196 53 163 ist ein Schmuckstück mit einem Trägerteil (wie etwa einem Ring oder einer Brosche) und einem abnehmbaren Schmuckelement (etwa einem Edelstein oder einer Perle) bekannt, wobei das Schmuckelement mittels eines Steges abnehmbar am Trägerteil fixierbar ist. Der Steg wird dabei durch eine im Schmuckelement ausgebildete Durchgangsbohrung geführt und ist in im Trägerteil ausgebildeten Vertiefungen einrastbar. Dafür weist der Steg vorzugsweise wenigstens ein elastisch verschiebbares Endteil auf, wodurch das Schmuckelement durch Manipulation des Steges vom Trägerteil abnehmbar ist, ein unerwünschtes unbeabsichtigtes Lösen der Verbindung von Schmuckelement und Trägerteil jedoch verhindert wird.

Nachteilig an der bekannten Lösung ist insbesondere, dass das Befestigen der Schmuckelemente an dem Trägerteil und das Lösen der Schmuckelemente von dem Trägerteil aufgrund des separaten Steges relativ umständlich ist, da der Steg dabei zwischenzeitlich nur lose in der in dem Schmuckelement ausgebildeten

Durchgangsbohrung angeordnet ist. Deshalb kann der Steg bei der für eine Befestigung des Schmuckelements an dem Trägerteil erforderlichen Annäherung des Schmuckelements mit dem darin gehaltenen Steg an das Trägerteil leicht herausrutschen und verloren gehen. Weiter ist ein Lösen des Stegs bei an dem Trägerteil befestigtem Schmuckelement in der Regel nur mit Hilfsmitteln, wie z. B. Klammern oder Stiften, möglich, da ein direktes zugreifen auf den Steg durch die Anwesenheit des Schmuckelements verhindert wird.

Der vorliegenden Erfindung liegt deshalb die Aufgabe zugrunde, ein Befestigungssystem zur Befestigung eines Schmuckelements an einem Schmuckstück nach dem Oberbegriff des Anspruches 1 so auszubilden, dass einerseits das Schmuckelement einfach und ohne separates Werkzeug von dem Schmuckstück lösbar und wieder an dem Schmuckstück befestigbar ist und andererseits ein unbeabsichtigtes Lösen der Verbindung von Schmuckelement und Schmuckstück zuverlässig verhindert wird.

Weiter ist es Aufgabe der vorliegenden Erfindung, ein Schmuckstück nach dem Oberbegriff des Anspruches 14 so auszubilden, dass das Schmuckelement einerseits von dem Trägerteil einfach und ohne separates Werkzeug abnehmbar und wiedereinsetzbar ist, und gleichwohl ein unbeabsichtigtes Lösen der Verbindung von Schmuckelement und Trägerteil zuverlässig verhindert wird.

Zusammenfassend ist es somit die Aufgabe der vorliegenden Erfindung, eine Befestigungseinrichtung eines Befestigungssystems zur Befestigung eines Schmuckelements an einem Schmuckstück nach dem Oberbegriff des Anspruches 1 bzw. eine Befestigungseinrichtung eines Schmuckstücks nach dem Oberbegriff des Anspruches 14 so auszubilden, dass einerseits das Schmuckelement einfach und ohne separates Werkzeug von dem Schmuckstück bzw. Trägerteil lösbar und wieder an dem Schmuckstück bzw. Trägerteil befestigbar ist und andererseits ein unbeabsichtigtes Lösen der Verbindung von Schmuckelement und Schmuckstück bzw. Trägerteil zuverlässig verhindert wird.

Die Aufgabe wird mit den Merkmalen der unabhängigen Ansprüche 1 und 14 gelöst. Die Erfindung wird in ihren Unteransprüchen weitergebildet.

Das Befestigungssystem zur Befestigung eines Schmuckelements an einem Schmuckstück gemäß der vorliegenden Erfindung weist eine an dem Schmuckstück ausgebildete Fassung mit einem Trägerteil und einer Befestigungseinrichtung sowie ein mittels der Befestigungseinrichtung lösbar an dem Trägerteil der Fassung befestigbares Schmuckelement auf. Dabei weist das Trägerteil eine Öffnung auf, die geeignet ist, das Schmuckelement zumindest teilweise aufzunehmen.

Erfindungsgemäß ist die Befestigungseinrichtung an dem Trägerteil ausgebildet und weist eine von außen betätigbare Blattfeder sowie ein an der Blattfeder ausgebildetes Rastelement auf. Weiter weist das Schmuckelement eine Vertiefung auf, die ausgebildet ist, um bei in der Öffnung des Trägerteils befindlichem Schmuckelement mit dem Rastelement der Befestigungseinrichtung in Wirkverbindung zu kommen.

Da die Befestigungseinrichtung der Fassung des erfindungsgemäßen Befestigungssystems in Form einer an dem Trägerteil ausgebildeten und mit einem Rastelement versehenen Blattfeder realisiert ist, stellt die Befestigungseinrichtung in gebrauchsfertigem Zustand der Fassung kein von dem Trägerteil getrenntes Bauteil dar. Da die Befestigungseinrichtung beim Befestigen des Schmuckelements an dem Trägerteil somit nicht eigens angeordnet werde muss und folglich auch nicht verloren gehen kann, ist das Befestigen des Schmuckelements an dem Schmuckstück mittels des erfindungsgemäßen Befestigungssystems besonders einfach.

Weil die Blattfeder ferner von außen betätigbar ist, kann das Schmuckelement einfach und ohne separates Werkzeug von dem Trägerteil der Fassung und damit von dem Schmuckstück abgenommen und wieder an dem Trägerteil und damit an dem Schmuckstück befestigt werden.

Weiter ist es aufgrund der im Vergleich zu Spiralfedern geringen Dicke der erfindungsgemäß verwendeten Blattfeder möglich, die Fassung zur Befestigung eines Schmuckelements an einem Schmuckstück besonders kompakt auszubilden.

Da das von der Fassung des erfindungsgemäßen Befestigungssystems zu haltende Schmuckelement eine Vertiefung aufweist, die ausgebildet ist, um bei in der Öffnung des Trägerteils befindlichem Schmuckelement mit dem Rastelement der Befestigungseinrichtung in Wirkverbindung zu kommen, wird ferner sichergestellt, dass das Schmuckelement lösbar und gleichwohl zuverlässig an dem Trägerteil der Fassung und damit an dem Schmuckstück gehalten wird.

Gemäß einer bevorzugten Ausführungsform des erfindungsgemäßen Befestigungssystems ist an der Befestigungseinrichtung der Fassung weiter ein Betätigungselement vorgesehen, um die Betätigung der Blattfeder von außen zu erleichtern. Durch das Vorsehen eines Betätigungselements an der Blattfeder ist es beispielsweise möglich, einen Angriffspunkt für eine die Betätigung der Blattfeder bewirkende Kraft zu vergrößern oder ggf. an dem Tragelement der Fassung vorbei bzw. durch das Tragelement hindurch zu führen. Weiter kann der Angriffspunkt für eine die Betätigung der Blattfeder bewirkende Kraft mittels des Betätigungselements an eine Stelle des Schmuckstückes geführt werden, wo der ästhetische Gesamteindruck des Schmuckstückes nicht oder nur geringfügig beeinträchtigt wird, und eine unbeabsichtigte Betätigung der Blattfeder möglichst ausgeschlossen werden kann.

Dabei ist es besonders vorteilhaft, wenn das Betätigungselement in Form eines Hebels ausgebildet ist, der senkrecht zu einer Erstreckungsrichtung des Rastelements an der Befestigungseinrichtung angeordnet ist.

Um eine besonders einfache Bedienbarkeit des Betätigungselements zu gewährleisten ist es ferner vorteilhaft, wenn in dem Trägerteil eine Ausnehmung vorgesehen ist, um eine Bewegung des Betätigungselements zu führen.

Gemäß einer besonders bevorzugten Ausführungsform des erfindungsgemäßen Befestigungssystems weist das Trägerteil eine Nut auf, und ist die Blattfeder der Befestigungseinrichtung in der Nut des Trägerteils angeordnet.

Besonders vorteilhaft ist es dann, wenn die Nut des Trägerteils ringförmig ausgebildet ist und die Öffnung für das Schmuckelement umgibt, und die Blattfeder entsprechend bogenförmig ausgebildet ist. In diesem Fall kann die Blattfeder durch Einschnappen in die Nut besonders einfach an dem Trägerteil befestigt werden.

Weiter ist es sehr vorteilhaft, wenn die Blattfeder der Befestigungseinrichtung nach einer radialen Betätigung der Blattfeder zusammen mit dem Rastelement tangential in der Nut des Trägerteils verschiebbar ist. Hierdurch ist es auf einfache Weise möglich, die Wirkverbindung zwischen dem Rastelement der Befestigungseinrichtung und der Vertiefung des Schmuckelements dauerhaft zu lösen, so dass das Schmuckelement besonders einfach von der Fassung des erfindungsgemäßen Befestigungssystems und damit von dem Schmuckstück gelöst werden kann.

Besonders einfach kann die Öffnung für das Schmuckelement in dem Trägerteil bereitgestellt werden, wenn sie als zylindrische Bohrung ausgeführt ist. Dies ermöglicht bei entsprechender Ausgestaltung des Schmuckelements und der in dem Schmuckelement ausgebildeten Vertiefung zudem eine Drehbarkeit des mittels der Befestigungseinrichtung an dem Trägerteil befestigten Schmuckelements.

Die sichere und zuverlässige Funktionsweise der Befestigungseinrichtung der Fassung des erfindungsgemäßen Befestigungssystems kann insbesondere dadurch weiter verbessert werden, dass in dem Trägerteil senkrecht zur Öffnung für das Schmuckelement eine Bohrung ausgebildet ist, in der das in die Öffnung ragende Rastelement der Befestigungseinrichtung geführt ist.

Vorzugsweise kann das Schmuckelement des erfindungsgemäßen Befestigungssystems als Fassung für einen Edelstein oder eine Perle ausgebildet sein.

Um die Variabilität des erfindungsgemäßen Befestigungssystems weiter zu erhöhen, kann das-Schmuckelement einen zylindrischen Abschnitt sowie einen Kopf aufweisen und ausgebildet sein, um wenigstens ein eine Bohrung aufweisendes Dekorationselement lösbar an dem Trägerteil zu befestigen. Hierdurch ist es möglich, an dem Trägerteil der Fassung und damit an dem Schmuckstücks zusätzlich zu dem lösbar an dem Trägerteil befestigten Schmuckelement weitere Dekorationselemente vorzusehen.

Soll eine Drehbarkeit des Schmuckelements in der Fassung des erfindungsgemäßen Befestigungssystems sichergestellt werden, so ist es vorteilhaft, wenn die in dem Schmuckelement vorgesehene Vertiefung in Form einer ringförmigen Nut ausgebildet ist.

Um ein besonders einfaches Befestigen des Schmuckelements an der Fassung und damit an dem Schmuckstück zu ermöglichen weist das Schmuckelement unterhalb der Vertiefung vorzugsweise eine Anfasung auf, die ausgebildet ist, um bei einem Einführen des Schmuckelements in die Öffnung des Trägerteils eine Verdrängung des an der Blattfeder ausgebildeten Rastelements zu bewirken.

Das Schmuckstück gemäß der vorliegenden Erfindung, welches das selbe erfinderische Prinzip wie das erfindungsgemäße Befestigungssystem verwirklicht, weist ein Trägerteil, eine Befestigungseinrichtung sowie ein mittels der Befestigungseinrichtung lösbar an dem Trägerteil befestigtes Schmuckelement auf, wobei das Trägerteil eine Öffnung aufweist, die geeignet ist, das Schmuckelement zumindest teilweise aufzunehmen.

Erfindungsgemäß ist die Befestigungseinrichtung an dem Trägerteil ausgebildet und weist eine von außen betätigbare Blattfeder sowie ein an der Blattfeder ausgebildetes Rastelement auf. Weiter weist das Schmuckelement eine Nut auf, die ausgebildet ist, um bei in der Öffnung des Trägerteils befindlichem Schmuckelement mit dem Rastelement der Befestigungseinrichtung in Wirkverbindung zu kommen.

Da die Befestigungseinrichtung gemäß der vorliegenden Erfindung in Form einer an dem Trägerteil ausgebildeten Blattfeder realisiert ist, und somit kein separates Teil darstellt, das beim Befestigen des Schmuckelements an dem Trägerteil eigens angeordnet werde muss und somit verloren gehen kann, ist das Befestigen des Schmuckelements an dem Trägerteil besonders einfach. Weil die Blattfeder ferner von außen betätigbar ist, kann das Schmuckelement einfach und ohne separates Werkzeug von dem Trägerteil abgenommen und wieder eingesetzt werden. Weiter ist es aufgrund der im Vergleich zu Spiralfedern geringen Dicke und klaren Form der erfindungsgemäß verwendeten Blattfeder möglich, diese gut in das Design des Trägerteils und somit des erfindungsgemäßen Schmuckstücks einzubinden, so dass die erfindungsgemäße Lösung besonders ästhetisch ist. Aufgrund der an dem Schmuckelement des erfindungsgemäßen Schmuckstücks vorgesehenen Nut, die ausgebildet ist, um bei in der Öffnung des Trägerteils befindlichem Schmuckelement mit dem Rastelement der Befestigungseinrichtung in Wirkverbindung zu kommen, wird ferner sichergestellt, dass das Schmuckelement lösbar und gleichwohl zuverlässig an dem Trägerteil gehalten wird.

Gemäß einer bevorzugten Ausführungsform ist die Blattfeder der Befestigungseinrichtung an einer äußeren Oberfläche des Trägerteils angeordnet und kann somit ein Designmerkmal des Schmuckstücks darstellen.

Dabei ist es besonders vorteilhaft, wenn die Blattfeder der Befestigungseinrichtung bündig in die äußere Oberfläche des Trägerteils eingelassen ist, da das erfindungsgemäße Schmuckstück so besonders angenehm gehandhabt und eine unbeabsichtigte Betätigung der Befestigungseinrichtung beispielsweise durch Hängebleiben an Kleidern oder Ähnlichem vermieden werden kann.

Um eine besonders einfache Bedienbarkeit der Befestigungseinrichtung zu gewährleisten ist es ferner vorteilhaft, wenn das Trägerteil so ausgebildet ist, dass eine Betätigung der Blattfeder durch Hintergreifen möglich ist.

Hierfür kann das Trägerteil gemäß einer bevorzugten Ausführungsform in der Nähe der Öffnung für das Schmuckelement eine Anfasung aufweisen, welche von einer Seitenkante der Blattfeder überdeckt ist.

Gemäß einer besonders bevorzugten Ausführungsform ist das Trägerteil als Schmuckring und die Blattfeder der Befestigungseinrichtung entsprechend ringförmig ausgebildet.

Besonders einfach kann die Öffnung für das Schmuckelement in dem Trägerteil bereitgestellt werden, wenn sie als zylindrische Bohrung ausgeführt ist. Dies ermöglicht bei entsprechender Ausgestaltung des Schmuckelements zudem eine Drehbarkeit des mittels der Befestigungseinrichtung an dem Trägerteil befestigten Schmuckelements.

Die sichere und zuverlässige Funktionsweise der Befestigungseinrichtung des erfindungsgemäßen Schmuckstücks kann insbesondere dadurch weiter verbessert werden, wenn in dem Trägerteil senkrecht zur Öffnung für das Schmuckelement eine Bohrung ausgebildet ist, in der das in die Öffnung ragende Rastelement der Befestigungseinrichtung geführt ist.

Vorzugsweise kann das Schmuckelement als Fassung für einen Edelstein oder eine Perle ausgebildet sein.

Um die Variabilität des erfindungsgemäßen Schmuckstücks weiter zu erhöhen, kann das Schmuckelement einen zylindrischen Abschnitt sowie einen Kopf aufweisen und ausgebildet sein, um wenigstens ein eine Bohrung aufweisendes Dekorationselement lösbar an dem Trägerteil zu befestigen. Hierdurch ist es möglich, an dem Trägerteil des erfindungsgemäßen Schmuckstücks zusätzlich zu dem lösbar an dem Trägerteil befestigten Schmuckelement weitere Dekorationselemente vorzusehen.

Im Folgenden wird die vorliegende Erfindung anhand von Figuren näher beschrieben. Dabei zeigt
- Fig. 1: einen Querschnitt durch wesentliche Elemente eines Befestigungssystems gemäß einer ersten bevorzugten Ausführungsform der vorliegenden Erfindung, wobei das Schmuckstück jedoch nicht dargestellt ist;
- Fig. 2A: eine Querschnittsansicht durch eine Fassung des in Fig. 1 gezeigten Befestigungssystems, wobei die Blattfeder nicht betätigt ist;
- Fig. 2B: die Querschnittsansicht aus Fig. 2A, wobei die Blattfeder jedoch betätigt ist;
- Fig. 3: ein Seitenansicht eines Schmuckelements des Befestigungssystems gemäß einer zweiten Ausführungsform der vorliegenden Erfindung;
- Fig. 4: eine Aufsicht auf ein Dekorationselement, das mittels des in Fig. 3 gezeigten Schmuckelements lösbar an der Fassung des Befestigungssystems befestigbar ist;
- Fig. 5: eine Seitenansicht des Befestigungssystems gemäß der zweiten Ausführungsform;
- Fig. 6: einen Querschnitt durch wesentliche Elemente eines Schmuckstücks gemäß einer dritten bevorzugten Ausführungsform der vorliegenden Erfindung;
- Fig.7: eine Aufsicht auf ein Trägerteil und eine Befestigungseinrichtung des Schmuckstücks, wobei an dem Trägerteil jedoch noch kein Schmuckelement befestigt ist;
- Fig. 8: schematisch eine perspektivische Ansicht des Schmuckstücks der Figs. 6 und 7; und
- Fig. 9: eine Seitenansicht eines erfindungsgemäßen Schmuckstückes gemäß einer vierten Ausführungsform der vorliegenden Erfindung.

In den folgenden Figuren sind gleichwirkende Elemente mit dem gleichen Bezugszeichen versehen. Um die Übersichtlichkeit der Figuren zu erhöhen ist das Schmuckstück in den Figs. 1, 2A und 2B nicht eigens dargestellt.

Gemäß einer ersten in Fig. 1 im Querschnitt gezeigten besonders bevorzugten Ausführungsform der vorliegenden Erfindung weist das erfindungsgemäße Befestigungssystem zum Befestigen eines Schmuckelements 3 an einem Schmuckstück eine an dem (nicht gezeigten) Schmuckstück vorgesehene Fassung mit einem Trägerteil 1 und einer an dem Trägerteil 1 ausgebildeten Befestigungseinrichtung 2 auf.

Die Befestigungseinrichtung 2 setzt sich aus einer von außen betätigbaren Blattfeder 2₁ sowie einem an der Blattfeder 2₁ ausgebildeten Rastelement 2₂ zusammen. Gemäß der in Fig. 1 gezeigten besonders bevorzugten Ausführungsform ist an der Blattfeder 2₁ im Bereich des Rastelements 2₂ weiter ein Betätigungselement 10 in Form eines Hebels befestigt. Dabei ist der Hebel wie abgebildet vorzugsweise senkrecht zu der Erstreckungsrichtung des Rastelements 2₂ ausgerichtet. Wie aus Fig. 1 deutlich wird, dient das Betätigungselement dazu, den Angriffspunkt für eine die Betätigung der Blattfeder 2₁ bewirkende Kraft an dem Tragelement 1 der Fassung vorbei nach unten zu führen, um so eine Betätigung der Blattfeder 2₁ von außen zu erleichtern.

Gemäß einer nicht dargestellten alternativen Ausführungsform kann das Tragelement jedoch auch eine Ausnehmung (beispielsweise in Form einer Anfasung oder Nut) aufweisen, die eine Betätigung der Blattfeder 2₁ von außen erleichtert.

Weiter weist das in Fig. 1 gezeigte erfindungsgemäße Befestigungssystem ein mittels der Befestigungseinrichtung 2 lösbar an dem Trägerteil 1 der Fassung befestigtes Schmuckelement 3 auf.

In das Trägerteil 1 der Fassung ist hierfür eine Öffnung 4 in Form einer zylindrischen Bohrung eingebracht, die das Schmuckelement 3 überwiegend aufnimmt. Weiter weist das Trägerteil 1 senkrecht zur Öffnung 4 für das Schmuckelement 3 eine Bohrung 9 auf, in der das in die Öffnung 4 ragende Rastelement 2₂ der Befestigungseinrichtung 2 geführt ist. Dabei ragt das Rastelement 2₂ bei nicht betätigter Blattfeder 21 in die Öffnung 4 für das Schmuckelement 3 hinein.

In dem Schmuckelement 3, das in der gezeigten Ausführungsform als Fassung für einen Edelstein ausgebildet ist und eine insgesamt zylindrische Form aufweist, ist eine Vertiefung 5 in Form einer Anbohrung ausgebildet.

Wie aus Fig. 1 deutlich wird, sind das Rastelement 2₂ der Befestigungseinrichtung 2 und die Vertiefung 5 des Schmuckelements 3 so aufeinander abgestimmt, dass das Rastelement 2₂ aufgrund der Federwirkung der Blattfeder 2₁ bei in der Öffnung 4 des Trägerteils 1 befindlichem Schmuckelement 3 in die Vertiefung 5 des Schmuckelements 3 eingreift. Hierdurch wird das in der Öffnung 4 befindliche Schmuckelement 3 mittels der Befestigungseinrichtung 2 sicher an dem Trägerteil 1 gehalten.

Durch die Ausgestaltung der Vertiefung 5 in Form einer Anbohrung wird im vorliegenden Fall eine Drehbarkeit des mittels der Befestigungseinrichtung 2 an dem Trägerteil 1 befestigten Schmuckelements 3 verhindert.

Um sowohl ein leichtes Einführen des Schmuckelements 3 in die Öffnung 4 des Trägerteils 1 zu ermöglichen, als auch um eine automatische Verdrängung des an der Blattfeder 2₁ ausgebildeten Rastelements 2₂ der Befestigungseinrichtung 2 beim Einführen des Schmuckelements 3 zu bewirken, kann das Schmuckelement 3 - wie in Fig. 1 gezeigt - unterhalb der Vertiefung 5 eine entsprechende Anfasung aufweisen.

Figs. 2A und 2B zeigen eine Querschnittsansicht durch das Befestigungssystem aus Fig. 1 entlang der Schnittlinie A-A, wobei in der Fassung jedoch kein Schmuckelement 3 angeordnet ist.

Wie aus den Figs. 1, 2A und 2B hervorgeht, ist in das Trägerteil 1 gemäß dieser bevorzugten Ausführungsform ferner eine ringförmige Nut 11 eingebracht, welche die Öffnung 4 für das Schmuckelement 3 umgibt. Die Blattfeder 2₁ ist in der dargestellten Ausführungsform entsprechend bogenförmig ausgebildet und wird durch Einschnappen in der ringförmigen Nut 11 an dem Trägerteil 1 gehalten. Dadurch kann die Fassung des erfindungsgemäßen Befestigungssystems besonders einfach hergestellt werden. Es ist offensichtlich, dass der Radius der Blattfeder 2, in entspannten Zustand hierfür kleiner oder gleich dem Innenradius der ringförmigen Nut 11 in dem Trägerteil 1 gewählt sein muss.

Weiter ist in das Trägerteil 1 eine Ausnehmung 6 eingebracht, die geeignet ist, das in Form eines Hebels ausgebildete Betätigungselement 10 aufzunehmen, wenn die Blattfeder 2₁ nicht betätigt ist. Dies ist in Fig. 2A gezeigt. Die Ausnehmung 6 dient dabei sowohl dazu, das Betätigungselement 10 bei nicht betätigter Blattfeder 2₁ in seiner Ruheposition zu halten, als auch dazu eine Bewegung des Betätigungselements 10 bei einer Betätigung der Blattfeder 2₁ zu führen.

Gemäß einer nicht eigens dargestellten alternativen Ausführungsform kann die Ausnehmung 6 zur besseren Führung des Betätigungselements 10 rampenartig oder in Form einer das Betätigungselement umgebenden Führungs-Nut ausgebildet sein.

Wie insbesondere aus Fig. 2B deutlich wird, sind die Nut 11 in dem Trägerteil 1 und die Blattfeder 2₁ der Befestigungseinrichtung 2 gemäß dieser besonders bevorzugten Ausführungsform ausgebildet, um nach einer radialen Betätigung der Blattfeder 2₁ in Folge einer von der Öffnung 4 weg gerichteten Bewegung des Betätigungselements 10 eine - bezogen auf die Nut 11 - tangentiale Verschiebung der Blattfeder 2, zusammen mit dem Rastelement 2₂ zu ermöglichen. Hierdurch kommt das Rastelement 2₂ in Auflage auf das Trägerteil 1, so dass die Wirkverbindung zwischen dem Rastelement 2₂ der Befestigungseinrichtung 2 und der Vertiefung 5 des (hier nicht gezeigten) Schmuckelements 3 dauerhaft gelöst ist. Dies erlaubt ein besonders einfaches Entfernen eines von der Fassung des erfindungsgemäßen Befestigungssystems gehaltenen Schmuckelements 3.

Im Folgenden wird anhand der Figs. 3, 4 und 5 eine zweite Ausführungsform des erfindungsgemäßen Schmuckstücks beschrieben.

Diese zweite Ausführungsform unterscheidet sich von der vorstehend beschriebenen ersten Ausführungsform insbesondere dadurch, dass das Schmuckelement 3 wie in Fig. 3 dargestellt einen zylindrischen Abschnitt A sowie einen Kopf K aufweist.

Hierdurch ist es über das Schmuckelement 3 möglich, ein schematisch in Fig. 4 in Aufsicht gezeigtes Dekorationselement 7, das eine Bohrung 8 für den zylindrischen Abschnitt A des Schmuckelements 3 aufweist, lösbar an dem Trägerteil 1 der Fassung des erfindungsgemäßen Befestigungssystems und damit an dem Schmuckstück zu befestigen.

Dabei kann die Höhe des zylindrischen Abschnitts A verschiedener Schmuckelemente 3 unterschiedlich gewählt sein, um entweder mehrere Dekorationselemente 7 gleichzeitig an dem Trägerteil 1 befestigen zu können, oder eine Anpassung an verschiedene Dicken des Dekorationselements 7 zu ermöglichen.

Weiter wird die in dem Schmuckelement 3 vorgesehene Vertiefung 5 gemäß dieser zweiten Ausführungsform nicht von einer Anbohrung oder Bohrung, sondern von einer ringförmigen Nut gebildet. Dies erlaubt im vorliegenden Fall eine Drehbarkeit des mittels der Befestigungseinrichtung 2 an dem Trägerteil 1 befestigten Schmuckelements 3 gegenüber dem Trägerteil 1 und damit gegenüber dem Schmuckstück.

Fig. 5 zeigt eine Seitenansicht eines erfindungsgemäßen Befestigungssystems gemäß der vorstehend beschriebenen zweiten Ausführungsform, bei dem das Dekorationselement 7 über das Schmuckelement 3 mittels der Befestigungseinrichtung 2 lösbar an dem Trägerteil 1 und somit an dem gestrichelt angedeuteten Schmuckstück 12 befestigt ist.

Wie in Fig. 5 anhand des gestrichelt gezeigten Rings angedeutet, ist die Fassung des erfindungsgemäßen Befestigungssystems in ein Schmuckstück 12, beispielsweise in einen Ring, einen Ohrring, eine Brosche oder eine Kette integriert bzw. an dem jeweiligen Schmuckstück ausgebildet oder angeordnet.

Zusammenfassend ermöglicht das erfindungsgemäße Befestigungssystem die einfache Befestigung und Entfernung von verschiedenen Schmuckelementen an einem Schmuckstück, ohne dass hierfür ein separates Werkzeug erforderlich ist. Gleichzeitig verhindert das erfindungsgemäße Befestigungssystem zuverlässig ein unbeabsichtigtes Lösen der Verbindung zwischen Trägerteil und Schmuckelement.

Gemäß einer dritten in Fig. 6 im Querschnitt gezeigten besonders bevorzugten Ausführungsform der vorliegenden Erfindung weist ein erfindungsgemäßes Schmuckstück, welches die selbe erfinderische Idee wie das erfindungsgemäße Befestigungssystem verwirklicht, ein Trägerteil 1, eine an dem Trägerteil 1 ausgebildete Befestigungseinrichtung 2 mit einer von außen betätigbaren Blattfeder 21 sowie einem an der Blattfeder 21 ausgebildeten Rastelement 22 und ein mittels der Befestigungseinrichtung 2 lösbar an dem Trägerteil 1 befestigtes Schmuckelement 3 auf.

In das Trägerteil 1 ist eine Öffnung 4 in Form einer zylindrischen Bohrung eingebracht, die das Schmuckelement 3 überwiegend aufnimmt. Weiter weist das Trägerteil 1 senkrecht zur Öffnung 4 eine Bohrung 9 auf, in der das Rastelement 22 der Befestigungseinrichtung 2 geführt ist. Dabei ragt das Rastelement 22 bei nicht betätigter Blattfeder 21 in die Öffnung 4 für das Schmuckelement 3 hinein.

In dem Schmuckelement 3, das in der gezeigten Ausführungsform als Fassung für einen Edelstein ausgebildet ist und eine insgesamt zylindrische Form aufweist, ist eine ringförmige Nut 5 ausgebildet.

Wie aus Fig. 1 deutlich wird, sind das Rastelement 22 der Befestigungseinrichtung 2 und die Nut 5 des Schmuckelements 3 so aufeinander abgestimmt, dass das Rastelement 22 aufgrund der Federwirkung der Blattfeder 21 bei in der Öffnung 4 des Trägerteils 1 befindlichem Schmuckelement 3 in die Nut 5 des Schmuckelements 3 eingreift. Hierdurch ist das in der Öffnung 4 befindliche Schmuckelement 3 mittels der Befestigungseinrichtung 2 sicher an dem Trägerteil 1 befestigt.

Durch die ringförmige Ausgestaltung der Nut 5 wird im vorliegenden Fall eine Drehbarkeit des mittels der Befestigungseinrichtung 2 an dem Trägerteil 1 befestigten Schmuckelements 3 ermöglicht.

Gemäß einer nicht eigens dargestellten alternativen Ausführungsform ist es jedoch auch möglich, in dem Schmuckelement anstelle der ringförmigen Nut eine Vertiefung (beispielsweise in Form einer Bohrung oder Anbohrung) vorzusehen, die ausgebildet ist, mit dem Rastelement 22 der Befestigungseinrichtung 2 in Wirkverbindung zu kommen. Hierdurch kann eine Drehbarkeit des Schmuckelements unterbunden werden.

Um ein leichtes Einführen des Schmuckelements 3 in die Öffnung 4 des Trägerteils 1 und gegebenenfalls eine automatische Verdrängung des Rastelements 22 der Befestigungseinrichtung 2 beim Einführen des Schmuckelements 3 zu ermöglichen, kann das Schmuckelement 3 - wie in Fig. 1 gezeigt - an einer Seite entsprechend angefast sein.

Fig. 7 zeigt eine Aufsicht auf das Schmuckstück von Fig. 6, wobei an dem Trägerteil 1 jedoch noch kein Schmuckelement 3 befestigt ist.

Wie aus den Figs. 6 und 7 hervorgeht, ist die Blattfeder 21 der Befestigungseinrichtung 2 gemäß der hier beschriebenen bevorzugten Ausführungsform bündig in eine äußere Oberfläche des Trägerteils 1 eingelassen. Somit ist die Blattfeder 21 des erfindungsgemäßen Schmuckstücks von außen sichtbar und kann so ein Designmerkmal des Schmuckstücks bilden. Weiter kann durch eine derartige Anordnung der Blattfeder 21 eine Fehlbedienung der Befestigungseinrichtung 2 durch Hängen bleiben an Kleidungsstücken oder dergleichen weitgehend ausgeschlossen werden.

Um eine einfache und wenig störungsanfällige Betätigung der Blattfeder 21 von außen ohne Werkzeug zu ermöglichen, weist das Trägerteil 1 des in Fig. 6 gezeigten Schmuckstücks im Bereich des Rastelements 22 eine Anfasung 16 auf, die eine Betätigung der Blattfeder 21 durch Hintergreifen erlaubt. Hierfür wird die Anfasung 16 von einer Seitenkante der Blattfeder 21 überdeckt, wodurch auch eine negative Beeinflussung des von dem erfindungsgemäßen Schmuckstück hervorgerufenen optischen Eindrucks durch die Anfasung 16 verhindert wird.

In Fig. 8 ist das vorstehend beschriebene erfindungsgemäße Schmuckstück perspektivisch dargestellt. Wie ersichtlich handelt es sich gemäß dieser bevorzugten Ausführungsform bei dem Trägerteil 1 um einen Schmuckring und ist die Blattfeder 21 der Befestigungseinrichtung 2 entsprechend ringförmig ausgebildet. Alternativ könnte es sich bei dem Trägerteil jedoch auch beispielsweise um eine Brosche oder ein Glied einer Schmuckkette handeln.

Im Folgenden wird anhand der Figur 9 eine alternative vierte Ausführungsform des erfindungsgemäßen Schmuckstücks beschrieben.

Diese vierte Ausführungsform unterscheidet sich von der vorstehend beschriebenen dritten Ausführungsform insbesondere dadurch, dass das Schmuckelement 3 wie in Fig. 3 dargestellt einen zylindrischen Abschnitt A sowie einen Kopf K aufweist.

Hierdurch ist es über das Schmuckelement 3 möglich, ein schematisch in Fig. 4 in Aufsicht gezeigtes Dekorationselement 7, das eine Bohrung 8 für den zylindrischen Abschnitt A des Schmuckelements 3 aufweist, lösbar an dem Trägerteil 1 des erfindungsgemäßen Schmuckstückes zu befestigen. Dabei kann die Höhe des zylindrischen Abschnitts A verschiedener Schmuckelemente 3 unterschiedlich gewählt sein, um entweder mehrere Dekorationselemente 7 gleichzeitig an dem Trägerteil 1 befestigen zu können, oder eine Anpassung an verschiedene Dicken des Dekorationselements 7 zu ermöglichen.

Fig. 9 zeigt eine Seitenansicht eines erfindungsgemäßen Schmuckstücks gemäß der vorstehend beschriebenen vierten Ausführungsform, bei dem das Dekorationselement 7 über das Schmuckelement 3 mittels der Befestigungseinrichtung 2 lösbar an dem Trägerteil 1 befestigt ist.

Zusammenfassend ermöglicht das erfindungsgemäße Schmuckstück die einfache Befestigung und Entfernung von verschiedenen Schmuckelementen an einem Trägerteil, ohne dass hierfür ein separates Werkzeug erforderlich ist, und verhindert gleichzeitig zuverlässig ein unbeabsichtigtes Lösen der Verbindung zwischen Trägerteil und Schmuckelement.

## Patentansprüche

1. Befestigungssystem zur Befestigung eines Schmuckelements (3) an einem Schmuckstück (12), aufweisend
eine an dem Schmuckstück (12) ausgebildete Fassung mit einem Trägerteil (1) und einer Befestigungseinrichtung (2)
sowie ein mittels der Befestigungseinrichtung (2) lösbar an dem Trägerteil (1) der Fassung befestigbares Schmuckelement (3),
wobei das Trägerteil (1) eine Öffnung (4) aufweist, die geeignet ist, das Schmuckelement (3) zumindest teilweise aufzunehmen,
die Befestigungseinrichtung (2) an dem Trägerteil (1) ausgebildet ist und eine Blattfeder (2₁) aufweist,
und das Schmuckelement (3) eine Vertiefung (5) aufweist, die ausgebildet ist, um bei in der Öffnung (4) des Trägerteils (1) befindlichem Schmuckelement (3) mit der Befestigungseinrichtung (2) in Wirkverbindung zu kommen,
**dadurch gekennzeichnet,**
**dass** die Blattfeder (2₁) der Befestigungseinrichtung (2) unabhängig von dem Schmuckelement (3) von außen betätigbar ist sowie ein an der Blattfeder (2₁) ausgebildetes Rastelement (2₂) aufweist,
und **dass** die Vertiefung (5) des Schmuckelements (3) ausgebildet ist, um bei in der Öffnung (4) des Trägerteils (1) befindlichem Schmuckelement (3) mit dem Rastelement (2₂) der Befestigungseinrichtung (2) in Wirkverbindung zu kommen.

2. Befestigungssystem nach Anspruch 1,
**dadurch gekennzeichnet,**
**dass** an der Befestigungseinrichtung (2) weiter ein Betätigungselement (10) vorgesehen ist, um eine Betätigung der Blattfeder (2₁) von außen zu erleichtern.

3. Befestigungssystem nach Anspruch 2,
**dadurch gekennzeichnet,**
**dass** das Betätigungselement (10) in Form eines Hebels ausgebildet ist, der senkrecht zu einer Erstreckungsrichtung des Rastelements (2₂) an der Befestigungseinrichtung (2) angeordnet ist.

4. Befestigungssystem nach Anspruch 2 oder 3,
**dadurch gekennzeichnet,**
**dass** in dem Trägerteil (1) eine Ausnehmung (6) vorgesehen ist, um eine Bewegung des Betätigungselements (10) zu führen.

5. Befestigungssystem nach einem der vorangegangenen Ansprüche,
**dadurch gekennzeichnet,**
**dass** das Trägerteil (1) eine Nut (11) aufweist, und
**dass** die Blattfeder (21) der Befestigungseinrichtung (2) in der Nut (11) des Trägerteils (1) angeordnet ist.

6. Befestigungssystem nach Anspruch 5,
**dadurch gekennzeichnet,**
**dass** die Nut (11) des Trägerteils (1) ringförmig ausgebildet ist und die Öffnung (4) für das Schmuckelement (3) umgibt, und
**dass** die Blattfeder (2₁) entsprechend bogenförmig ausgebildet ist.

7. Befestigungssystem nach Anspruch 6,
**dadurch gekennzeichnet,**
**dass** die Blattfeder (2₁) der Befestigungseinrichtung (2) nach einer radialen Betätigung der Blattfeder (2₁) zusammen mit dem Rastelement (2₂) tangential in der Nut (11) des Trägerteils (1) verschiebbar ist.

8. Befestigungssystem nach einem der vorangegangenen Ansprüche,
**dadurch gekennzeichnet,**
**dass** die Öffnung (4) des Trägerteils (1) als zylindrische Bohrung ausgeführt ist.

9. Befestigungssystem nach einem der vorangegangenen Ansprüche,
**dadurch gekennzeichnet,**
**dass** in dem Trägerteil (1) senkrecht zur Öffnung (4) für das Schmuckelement (3) eine Bohrung (9) ausgebildet ist, in der das in die Öffnung (4) ragende Rastelement (2₂) der Befestigungseinrichtung (2) geführt ist.

10. Befestigungssystem nach einem der vorangegangenen Ansprüche,
**dadurch gekennzeichnet,**
**dass** das Schmuckelement (3) als Fassung für einen Edelstein oder eine Perle ausgebildet ist.

11. Befestigungssystem nach einem der vorangegangenen Ansprüche,
**dadurch gekennzeichnet,**
**dass** das Schmuckelement (3) einen zylindrischen Abschnitt (A) sowie einen Kopf (K) aufweist und ausgebildet ist, wenigstens ein eine Bohrung (8) aufweisendes Dekorationselement (7) lösbar an dem Trägerteil (1) zu befestigen.

12. Befestigungssystem nach einem der vorangegangenen Ansprüche,
**dadurch gekennzeichnet,**
**dass** die in dem Schmuckelement (3) vorgesehene Vertiefung (5) in Form einer ringförmigen Nut ausgebildet ist.

13. Befestigungssystem nach einem der vorangegangenen Ansprüche,
**dadurch gekennzeichnet,**
**dass** das Schmuckelement (3) unterhalb der Vertiefung (5) eine Anfasung (12) aufweist, die ausgebildet ist, um bei einem Einführen des Schmuckelements (3) in die Öffnung (4) des Trägerteils (1) eine Verdrängung des an der Blattfeder (2₁) ausgebildeten Rastelements (2₂) zu bewirken.

14. Schmuckstück, aufweisend ein Trägerteil (1), eine Befestigungseinrichtung (2) sowie ein mittels der Befestigungseinrichtung (2) lösbar an dem Trägerteil (1) befestigtes Schmuckelement (3),
wobei das Trägerteil (1) eine Öffnung (4) aufweist, die geeignet ist, das Schmuckelement (3) zumindest teilweise aufzunehmen,
die Befestigungseinrichtung (2) an dem Trägerteil (1) ausgebildet ist und eine Blattfeder (21) aufweist,
und das Schmuckelement (3) eine Nut (5) aufweist, die ausgebildet ist, um bei in der Öffnung (4) des Trägerteils (1) befindlichem Schmuckelement (3) mit der Befestigungseinrichtung (2) in Wirkverbindung zu kommen,
**dadurch gekennzeichnet,**
**dass** die Blattfeder (2₁) der Befestigungseinrichtung (2) unabhängig von dem Schmuckelement (3) von außen betätigbar ist sowie ein an der Blattfeder (21) ausgebildetes Rastelement (22) aufweist,
und **dass** die Nut (5) des Schmuckelements (3) ausgebildet ist, um bei in der Öffnung (4) des Trägerteils (1) befindlichem Schmuckelement (3) mit dem Rastelement (22) der Befestigungseinrichtung (2) in Wirkverbindung zu kommen.

15. Schmuckstück nach Anspruch 14,
**dadurch gekennzeichnet,**
**dass** die Blattfeder (21) der Befestigungseinrichtung (2) an einer äußeren Oberfläche des Trägerteils (1) angeordnet ist.

16. Schmuckstück nach Anspruch 15,
**dadurch gekennzeichnet,**
**dass** die Blattfeder (21) der Befestigungseinrichtung (2) bündig in die äußere Oberfläche des Trägerteils (1) eingelassen ist.

17. Schmuckstück nach einem der Ansprüche 14 bis 16,
**dadurch gekennzeichnet,**
**dass** das Trägerteil (1) so ausgebildet ist, dass eine Betätigung der Blattfeder (21) durch Hintergreifen möglich ist.

18. Schmuckstück nach Anspruch 17,
**dadurch gekennzeichnet,**
**dass** das Trägerteil (1) in der Nähe der Öffnung (4) für das Schmuckelement (3) eine Anfasung (16) aufweist, welche von einer Seitenkante der Blattfeder (21) überdeckt ist.

19. Schmuckstück nach einem der Ansprüche 14 bis 18,
**dadurch gekennzeichnet,**
**dass** das Trägerteil (1) als Schmuckring und die Blattfeder (21) der Befestigungseinrichtung (2) entsprechend ringförmig ausgebildet ist.

20. Schmuckstück nach einem der Ansprüche 14 bis 19,
**dadurch gekennzeichnet,**
**dass** die Öffnung (4) des Trägerteils (1) als zylindrische Bohrung ausgeführt ist.

21. Schmuckstück nach einem der Ansprüche 14 bis 20,
**dadurch gekennzeichnet,**
**dass** in dem Trägerteil (1) senkrecht zur Öffnung (4) für das Schmuckelement (3) eine Bohrung (9) ausgebildet ist, in der das in die Öffnung (4) ragende Rastelement (22) der Befestigungseinrichtung (2) geführt ist.

22. Schmuckstück nach einem der Ansprüche 14 bis 21,
**dadurch gekennzeichnet,**
**dass** das Schmuckelement (3) als Fassung für einen Edelstein oder eine Perle ausgebildet ist.

23. Schmuckstück nach einem der Ansprüche 14 bis 22,
**dadurch gekennzeichnet,**
**dass** das Schmuckelement (3) einen zylindrischen Abschnitt (A) sowie einen Kopf (K) aufweist und ausgebildet ist, wenigstens ein eine Bohrung (8) aufweisendes Dekorationselement (7) lösbar an dem Trägerteil (1) zu befestigen.

## Claims

1. Fastening system for fastening a jewellery element (3) to an item of jewellery (12), having
a mount, which is realized on the item of jewellery (12) and comprises a support part (1) and a fastening device (2),
and a jewellery element (3), which can be detachably fastened to the support part (1) of the mount by means of the fastening device (2)
the support part (1) having an aperture (4) which is suitable for at least partially receiving the jewellery element (3),
the fastening device (2) being realized on the support part (1) and having a leaf spring (2₁),
and the jewellery element (3) having a cavity (5), which is designed to become operatively connected to the fastening device (2) when the jewellery element (3) is in the aperture (4) of the support part (1),
**characterized in that**
the leaf spring (2₁) of the fastening device (2) can be actuated from the outside, independently of the jewellery element (3), and has a locking element (2₂) realized on the leaf spring (2₁),
and the cavity (5) of the jewellery element (3) is designed to become operatively connected to the locking element (2₂) of the fastening device (2) when the jewellery element (3) is in the aperture (4) of the support part (1).

2. Fastening system according to Claim 1,
**characterized in that**
an actuating element (10) is furthermore provided on the fastening device (2) in order to facilitate actuation of the leaf spring (2₁) from the outside.

3. Fastening system according to Claim 2,
**characterized in that**
the actuating element (10) is realized in the form of a lever which is disposed perpendicularly to the direction in which the locking element (2₂) extends on the fastening device (2).

4. Fastening system according to either of Claims 2 or 3,
**characterized in that**
a recess (6) is provided in the support part (1), in order to guide a movement of the actuating element (10).

5. Fastening system according to any one of the preceding claims,
**characterized in that**
the support part (1) has a groove (11), and
the leaf spring (21) of the fastening device (2) is disposed in the groove (11) of the support part (1).

6. Fastening system according to Claim 5,
**characterized in that**
the groove (11) of the support part (1) is annular in form and surrounds the aperture (4) for the jewellery element (3), and
the leaf spring (2₁) is correspondingly curved.

7. Fastening system according to Claim 6,
**characterized in that,**
following a radial actuation of the leaf spring (2₁), the leaf spring (2₁) of the fastening device (2) can be tangentially displaced in the groove (11) of the support part (1), together with the locking element (2₂).

8. Fastening system according to any one of the preceding claims
**characterized in that**,
the aperture (4) of the support part (1) is realized as a cylindrical bore.

9. Fastening system according to any one of the preceding claims,
**characterized in that**
there is realized in the support part (1), perpendicularly to the aperture (4) for the jewellery element (3), a bore (9) in which is guided the locking element (2₂), projecting into the aperture (4), of the fastening device (2).

10. Fastening system according to any one of the preceding claims,
**characterized in that**
the jewellery element (3) is realized as a mount for a gem or a pearl.

11. Fastening system according to any one of the preceding claims,
**characterized in that**
the jewellery element (3) has a cylindrical portion (A) and a head (K), and is designed to detachably fasten at least one decoration element (7), having a bore (8), to the support part (1).

12. Fastening system according to any one of the preceding claims,
**characterized in that**
the cavity (5) provided in the jewellery element (3) is realized in the form of an annular groove.

13. Fastening element according to any one of the preceding claims,
**characterized in that**
the jewellery element (3) has, beneath the cavity (5), a chamfer (12) which is designed to effect a displacement of the locking element (2₂), realized on the leaf spring (2₁), when the jewellery element 3 is being inserted into the aperture (4) of the support part (1).

14. Item of jewellery, having a support part (1), a fastening device (2), and a jewellery element (3) which is detachably fastened to the support part (1) by means of the fastening device (2),
the support part (1) having an aperture (4) which is suitable for at least partially receiving the jewellery element (3),
the fastening device (2) being realized on the support part (1) and having a leaf spring (2₁),
and the jewellery element (3) having a groove (5), which is designed to become operatively connected to the fastening device (2) when the jewellery element (3) is in the aperture (4) of the support part (1),
**characterized in that**
the leaf spring (2₁) of the fastening device (2) can be actuated from the outside, independently of the jewellery element (3), and has a locking element (22) realized on the leaf spring (21),
and the groove (5) of the jewellery element (3) is designed to become operatively connected to the locking element (22) of the fastening device (2) when the jewellery element (3) is in the aperture (4) of the support part (1).

15. Item of jewellery according to Claim 14,
**characterized in that**
the leaf spring (21) of the fastening device (2) is disposed on an outer surface of the support part (1).

16. Item of jewellery according to Claim 15,
**characterized in that**
the leaf spring (21) of the fastening device (2) is let into the outer surface of the support part (1) in a flush manner.

17. Item of jewellery according to any one of Claims 14 to 16,
**characterized in that**
the support part (1) is of such design that the leaf spring (21) can be actuated by gripping behind.

18. Item of jewellery according to Claim 17,
**characterized in that**
the support part (1) has, close to the aperture (4) for the jewellery element (3), a chamfer (16) which is covered by a side edge of the leaf spring (21).

19. Item of jewellery according to any one of Claims 14 to 18,
**characterized in that**
the support part (1) is realized as a jewellery ring, and the leaf spring (21) of the fastening device (2) is correspondingly annular in form.

20. Item of jewellery according to any one of Claims 14 to 19,
**characterized in that**
the aperture (4) of the support part (1) is realized as a cylindrical bore.

21. Item of jewellery according to any one of Claims 14 to 20,
**characterized in that**
there is realized in the support part (1), perpendicularly to the aperture (4) for the jewellery element (3),a bore (9), in which is guided the locking element 22, projecting into the aperture 4, of the fastening device 2.

22. Item of jewellery according to any one of Claims 14 to 21,
**characterized in that**
the jewellery element (3) is realized as a mount for a gem or a pearl.

23. Item of jewellery according to any one of Claims 14 to 22,
**characterized in that**
the jewellery element (3) has a cylindrical portion (A) and a head (K), and is designed to detachably fasten at least one decoration element (7), having a bore (8), to the support part (1).

## Revendications

1. Système de fixation pour la fixation d'un élément de bijou (3) sur un bijou (12) comportant
une monture réalisée sur le bijou (12), avec un élément de support (1) et un dispositif de fixation (2)
ainsi qu'un élément de bijou (3) pouvant être fixé de manière amovible, au moyen du dispositif de fixation (2), sur la partie de support (1) de la monture, la partie de support (1) présentant une ouverture (4) qui est apte à recevoir l'élément de bijou (3) au moins en partie,
le dispositif de fixation (2) étant réalisé sur la partie de support (1) et comportant un ressort à lame (2₁),
et l'élément de bijou (3) présentant un renfoncement (5) qui est conçu pour venir en liaison active avec le dispositif de fixation (2), lorsque l'élément de bijou (3) se trouve dans l'ouverture (4) de la partie de support (1),
**caractérisé en ce que** le ressort à lame (2₁) du dispositif de fixation (2) peut être actionné de l'extérieur, indépendamment de l'élément de bijou (3) et comporte un élément d'encliquetage (2₂) réalisé sur le ressort à lame (2₁),
et **en ce que** le renfoncement (5) de l'élément de bijou (3) est conçu pour venir en liaison active avec l'élément d'encliquetage (2₂) du dispositif de fixation (2), lorsque l'élément de bijou (3) se trouve dans l'ouverture (4) de la partie de support.

2. Système de fixation selon la revendication 1, **caractérisé en ce que** sur le dispositif de fixation (2) il est prévu en outre un élément d'actionnement (10) afin de faciliter un actionnement du ressort à lame (2₁) de l'extérieur.

3. Système de fixation selon la revendication 2, **caractérisé en ce que** l'élément d'actionnement (10) est réalisé sous la forme d'un levier qui est disposé perpendiculairement à une direction d'étendue de l'élément d'encliquetage (2₂) sur le dispositif de fixation (2).

4. Système de fixation selon la revendication 2 ou 3, **caractérisé en ce qu'**il est prévu dans la partie de support (1) un évidement (6) afin de guider un mouvement de l'élément d'actionnement (10).

5. Système de fixation selon l'une des revendications précédentes, **caractérisé en ce que** la partie de support (1) présente une rainure (11) et **en ce que** le ressort à lame (2₁) du dispositif de fixation (2) est disposé dans la rainure (11) de la partie de support (1).

6. Système de fixation selon la revendication 5, **caractérisé en ce que** la rainure (11) de la partie de support (1) est réalisée en forme d'anneau et entoure l'ouverture (4) pour l'élément de bijou (3), et **en ce que** le ressort à lame (2₁) est réalisé arqué en conséquence.

7. Système de fixation selon la revendication 6, **caractérisé en ce que** le ressort à lame (2₁) du dispositif de fixation (2) peut coulisser, après un actionnement radial du ressort à lame (2₁), avec l'élément d'encliquetage (2₂), tangentiellement, dans la rainure (11) de la partie de support (1).

8. Système de fixation selon l'une des revendications précédentes, **caractérisé en ce que** l'ouverture (4) de la partie de support (1) est réalisée sous la forme d'un perçage cylindrique.

9. Système de fixation selon l'une des revendications précédentes, **caractérisé en ce que** dans la partie de support (1) est réalisé, perpendiculairement à l'ouverture (4) pour l'élément de bijou (3), un perçage (9) dans lequel est guidé l'élément d'encliquetage (2₂), pénétrant dans l'ouverture (4), du dispositif de fixation (2).

10. Système de fixation selon l'une des revendications précédentes, **caractérisé en ce que** l'élément de bijou (3) est réalisé sous la forme d'une monture pour une pierre précieuse ou une perle.

11. Système de fixation selon l'une des revendications précédentes, **caractérisé en ce que** l'élément de bijou (3) comporte une partie cylindrique (A) ainsi qu'une tête (K) et est conçu pour fixer, de manière amovible, au moins un élément décoratif (7) présentant un perçage (8), sur la partie de support (1).

12. Système de fixation selon l'une des revendications précédentes, **caractérisé en ce que** le renfoncement (5), prévu dans l'élément de bijou (3), est réalisé sous la forme d'une rainure annulaire.

13. Système de fixation selon l'une des revendications précédentes, **caractérisé en ce que** l'élément de bijou (3) présente, au-dessous du renfoncement (5), un biseau (12) pour provoquer un déplacement de l'élément d'encliquetage (2₂) réalisé sur le ressort à lame (2₁), lors de l'introduction de l'élément de bijou (3) dans l'ouverture (4) de la partie de support (1).

14. Bijou comportant une partie de support (1), un dispositif de fixation (2) ainsi qu'un élément de bijou (3) fixé de manière amovible sur la partie de support (1), au moyen du dispositif de fixation (2),
la partie de support (1) présentant une ouverture (4) qui est apte à recevoir au moins en partie l'élément de bijou (3),
le dispositif de fixation (2) étant réalisé sur la partie de support (1) et comportant un ressort à lame (2₁),
et l'élément de bijou (3) présentant une rainure (5) qui est conçue pour venir en liaison active avec le dispositif de fixation (2), lorsque l'élément de bijou (3) se trouve dans l'ouverture (4) de la partie de support (1),
**caractérisé**
**en ce que** le ressort à lame (2₁) du dispositif de fixation (2) peut être actionné de l'extérieur, indépendamment de l'élément de bijou (3), et comporte un élément d'encliquetage (2₂) réalisé sur le ressort à lame (2₁),
et la rainure (5) de l'élément de bijou (3) est conçue pour venir en liaison active avec l'élément d'encliquetage (2₂) du dispositif de fixation (2), lorsque l'élément de bijou (3) se trouve dans l'ouverture (4) de la partie de support (1).

15. Bijou selon la revendication 14, **caractérisé en ce que** le ressort à lame (2₁) du dispositif de fixation (2) est disposé sur une surface extérieure de la partie de support (1).

16. Bijou selon la revendication 15, **caractérisé en ce que** le ressort à lame (2₁) du dispositif de fixation (2) est encastré dans la surface extérieure de la partie de support (1), à fleur de celle-ci.

17. Bijou selon l'une des revendications 14 à 16, **caractérisé en ce que** la partie de support (1) est conçue de manière à permettre un actionnement du ressort à lame (2₁) en passant derrière celui-ci.

18. Bijou selon la revendication 17, **caractérisé en ce que** la partie de support (1) présente, à proximité de l'ouverture (4) pour l'élément de bijou (3), un biseau (16) qui est recouvert par un bord latéral du ressort à lame (2₁).

19. Bijou selon l'une des revendications 14 à 18, **caractérisé en ce que** la partie de support (1) est réalisée comme bague et le ressort à lame (21) du dispositif de fixation (2) est de même en forme d'anneau.

20. Bijou selon l'une des revendications 14 à 19, **caractérisé en ce que** l'ouverture (4) de la partie de support (1) est réalisée sous la forme d'un perçage cylindrique.

21. Bijou selon l'une des revendications 14 à 20, **caractérisé en ce que** dans la partie de support (1) est réalisé, perpendiculairement à l'ouverture (4) pour l'élément de bijou (3), un perçage (9) dans lequel est guidé l'élément d'encliquetage (2₂), s'engageant dans l'ouverture (4), du dispositif de fixation (2).

22. Bijou selon l'une des revendications 14 à 21, **caractérisé en ce que** l'élément de bijou (3) est réalisé comme monture pour une pierre précieuse ou une perle.

23. Bijou selon l'une des revendications 14 à 22, **caractérisé en ce que** l'élément de bijou (3) comporte une partie cylindrique (A) ainsi qu'une tête (K) et est réalisé pour fixer de manière amovible sur la partie de support, au moins un élément décoratif (7) présentant un perçage (8).
